# EUROPÄISCHE PATENTSCHRIFT

(11) **EP 2 739 831 B1**
(45) Veröffentlichungstag und Bekanntmachung des Hinweises auf die Patenterteilung: **08.07.2015**
(21) Anmeldenummer: 12717307.8
(22) Anmeldetag: 27.04.2012
(51) Int. Cl.: F01L 1/14, F01L 13/00

(54) **SCHALTBARES VENTILTRIEBSGLIED**
SWITCHABLE VALVE TRAIN ELEMENT
ORGANE DE COMMANDE DE SOUPAPE COMMUTABLE

(30) Priorität: 02.08.2011 DE 102011080268
(43) Veröffentlichungstag der Anmeldung: 11.06.2014
(73) Patentinhaber: Schaeffler Technologies AG & Co. KG, 91074 Herzogenaurach (DE)
(72) Erfinder: POPP, Oliver, 96114 Hirschaid / Juliushof (DE); GÜNNEL, Ronny, 90617 Puschendorf (DE)
(86) Internationale Anmeldenummer: PCT/EP2012/057761
(87) Internationale Veröffentlichungsnummer: WO 2013/017301

(56) Entgegenhaltungen:
- DE-A1- 19 651 914
- DE-A1- 19 930 573
- DE-A1-102007 002 787
- DE-A1-102008 059 567
- US-B1- 6 405 699

## Beschreibung

Die Erfindung betrifft ein als Stößel oder Abstützelement ausgebildetes schaltbares Ventiltriebsglied einer Brennkraftmaschine, mit einem Gehäuse, welches über seinen Außenmantel in einer Führung oder Aufnahme der Brennkraftmaschine anordenbar ist, welches Gehäuse mit einem demgegenüber relativ axial beweglichen Innenelement zusammengesteckt ist, wobei das Gehäuse an einem Höhenabschnitt von zumindest einer Aufnahme für wenigstens ein Koppelmittel geschnitten ist, über welches Koppelmittel das Innenelement wahlweise mit dem Gehäuse verbindbar ist.

Ein derartiges Ventiltriebsglied, hier als Abstützelement ausgebildet, geht aus der DE 10 2007 002 787 A1 hervor. Dessen Kolben als Koppelmittel sind an deren Außenstirnen von Enden einer Biegefeder radial nach innen beaufschlagt. Die Biegefeder liegt segmentartig in einer Ringnut im Außenmantel des Gehäuses des Ventiltriebsglieds. Bei einem Handling von Letztgenanntem bis hin zu dessen Montage an der Brennkraftmaschine kann es dazu kommen, dass die Biegefeder unerwünscht kontaktiert wird und somit aus deren Ringnut springt oder außer Kontakt von den Kolben kommt, so dass diese aus ihrer Aufnahme fallen können.

Es ist daher Aufgabe der Erfindung, ein Ventiltriebsglied zu schaffen, dass sicher handel- und montierbar ist.

Erfindungsgemäß wird diese Aufgabe dadurch gelöst, dass über einer Stirnseite des Gehäuses eine Schutzkappe lösbar sitzt, die einen Ring bildet, der längs am Außenmantel des Gehäuses zumindest bis über die Aufnahme für das wenigstens eine Koppelmittel führt.

Somit liegt ein Ventiltriebsglied ohne die vorgenannten Nachteile vor. Die Schutzkappe überdeckt zumindest einen Bereich der Koppelmittel. Letztgenannte sind nach einer besonders bevorzugten Gestaltung der Erfindung von einer Biegefeder radial nach innen beaufschlagt, welche Biegefeder somit über den Ring der Schutzkappe einen hervorragenden Schutz vor unbeabsichtigtem Kontakt erfährt. Ggf. kann die Schutzkappe über eine ganze Axialerstreckung der Stößels / Abstützelements gehen oder jede Stirnseite des Ventiltriebsglieds ist mit einer Schutzkappe versehen.

Im Fall einer Ausbildung des Ventiltriebsglieds als Stößel kann dieser als Rollen- oder Tassenstößel ausgebildet sein.

Es ist klar, dass sich über die erfindungsgemäße Schutzkappe auch eine Montage des Ventiltriebsglieds in dessen Führung oder Aufnahme der Brennkraftmaschine vereinfacht.

Eine simple Maßnahme einer Halterung der Schutzkappe am Außenmantel des Gehäuses ist Gegenstand eines weiteren Unteranspruchs. Demnach ist die Schutzkappe über Schnapp- oder Rastiervorsprünge bzw. federnde Zungen am Gehäuse lösbar gehalten und wird nach einer Montage des Ventiltriebsglieds vom Gehäuse einfach entfernt. Ggf. kann die Kappe auch aufgeschraubt oder mittels Reibschluss am Außenmantel des Gehäuses gehalten werden.

Zur einfachen Zuordnung der Schnapp- oder Rastiervorsprünge zu ihren Gegenstücken am jeweils anderen Bauteil ist eine Verdrehsicherung vorgesehen, wobei bspw. eine ohnehin vom Außenmantel des Gehäuses abragende Verdrehsicherungsnadel o. dgl. verwendet werden kann.

In Fortbildung der Erfindung ist es vorgeschlagen, die Schutzkappe zumindest mittelbar, also auch durch ein mit dieser verbundenes weiteres Teil, axial zu verlängern. Somit ist ein weiter optimiertes Handling des Ventiltriebsglieds ermöglicht. Auch kann eine Gruppe von bspw. zwei miteinander verbundenen Schutzkappen vorliegen, so dass gleichzeitig zwei Ventiltriebsglieder transportiert und gehandelt werden können, wobei deren gleichzeitige Montage möglich ist.

Schließlich ist ein einfaches Verfahren zur Montage des als Abstützelement mit Schutzkappe ausgebildeten Ventiltriebsgliedes vorgeschlagen.

Die Erfindung wird anhand der Zeichnung erläutert.
Es zeigen:
- Fig. 1 - 3 als Abstützelemente ausgebildete Ventiltriebsglieder mit Schutzkappe, jeweils um 90° zueinander gedreht;
- Fig. 4 einen Querschnitt durch das Abstützelement nach Fig. 3 auf Höhe dessen Koppelmittel und
- Fig. 5 eine Schnittansicht von zwei in die Brennkraftmaschine montierten Abstützelementen, deren Schutzkappen über einen Quersteg mittelbar miteinander verbunden sind, vor Erreichen deren endgültiger Einbautiefe.

Dargestellt ist in den Fig. 1 - 4 ein als Stößel ausgebildetes schaltbares Ventiltriebsglied 1 einer Brennkraftmaschine. Der Stößel 1 weist ein Gehäuse 2 auf, welches über seinen Außenmantel 3 in einer Aufnahme 4 der Brennkraftmaschine 5 anordenbar ist (s. a. Fig. 5).

Das Gehäuse 2 ist mit einem demgegenüber relativ axial beweglichen Innenelement 6 zusammengesteckt, welches mit seinem Kopf 28 eine obere Stirnseite 9 des Gehäuses 2 überragt. Der Kopf 28 dient einer einenendigen Lagerung eines Schlepphebels.

Wie dargestellt (s. a. Fig. 4), ist das Gehäuse 2 von zwei sich diametral gegenüberliegenden Aufnahme 7 geschnitten, in jeder von denen ein kolbenartiges Koppelmittel 8 sitzt, über welches das Innenelement 6 wahlweise mit dem Gehäuse 2 verbindbar ist.

Über die vorgenannte Stirnseite 9 des Gehäuses 2 ist eine Schutzkappe 10 "gezogen", deren gelochter Boden von dem Innenelement 6 durchragt ist. Ein in Gehäuserichtung abragender Ring 11 der Schutzkappe 10 erstreckt sich am Außenmantel 3 des Gehäuses 2 bis über die Aufnahmen 7.

Letztgenannte Aufnahmen 7 münden in eine Ringnut 13 im Außenmantel 3 des Gehäuses 2. In dieser Ringnut 13 sitzt eine bandartige Biegefeder 14, die über jedes ihrer als Kontaktbereich 15 vorliegenden Enden auf eine Außenstirn 16 eines entsprechenden Koppelmittels 8 einwirkt. Der Ring 11 der Schutzkappe 10 überdeckt somit die Biegefeder 14 in ihrer Ringnut 13 und schützt diese während eines Transports, Handlings oder einer Endmontage des Abstützelements 1 vor einem unerwünschten Herausrutschen oder Verschieben.

Zur Darstellung einer lösbaren Halterung der aus dünnwandigem Stahlblech vorliegenden Schutzkappe 10 am Gehäuse 2 weist der Ring 11 an dessen Innenseite mehrere umfangsverteilte Schnappvorsprünge 17 auf, die in respektive Aussparungen am Außenmantel 3 des Gehäuses 2 geschnappt sind.

Zur Lagezuordnung der Schnappvorsprünge 17 der Schutzkappe 10 zu Ihren Gegenstücken am Außenmantel 3 des Gehäuses 2 ist eine Verdrehsicherung 18 vorgesehen. Hierbei geht von einer Unterstirn 19 des Rings 11 der Schutzkappe 10 eine Ausnehmung 20 aus, die mit einem als Verdrehsicherungspin ausgestalteten Radialvorsprung 21 am Außenmantel 3 des Gehäuses 2 zusammenwirkt.

Wie Fig. 5 offenbart, ist die Schutzkappe 10 axial vom Ventiltriebsglied 1 weg durch einen rohrartigen Ansatz 22 verlängert, über welchen das Abstützelement 1 gut transportiert und gehandelt werden kann. In einer Bohrung 24 des rohrartigen Ansatzes 22 verläuft ein hier auf einer Oberstirn 25 des Innenelements 6 mit dessen Unterstirn 26 aufgesetztes und gegenüber dem rohrartigen Ansatz 22 limitiert axial bewegliches Auswerferstück 27. Zur Begrenzung der relativen Axialbewegung des Auswerferstücks 27 gegenüber dem Ansatz 22 ist ein zwischen diesen agierendes und als Sprengring / Sicherungsring ausgebildetes Mitnehmermittel 28 vorgesehen.

Für eine Endmontage des Abstützelements 1, wobei hierbei die Montage eines Elements betrachtet wird, wird dieses mit Schutzkappe 10 über die Aufnahme 4 der Brennkraftmaschine 5 geführt. Die Schutzkappe 10 wird hierbei über ihre Unterstirn 19 auf die Brennkraftmaschine 5 gesetzt. Anschließend wird das auf der Oberstirn 25 des Innenelements 6 des Ventiltriebsglieds 1 mit dessen Unterstirn 26 aufliegende Auswerferstück 27 derartig in Richtung zur Aufnahme 4 der Brennkraftmaschine 5 bewegt (nach unten), dass das über die Koppelmittel 8 mit dem Innenelement 6 verbundene Gehäuse 2 vollständig in die Aufnahme 4 geschoben wird. Daraufhin wird das Auswerferstück 27, welches über das Mitnehmermittel 28 mit dem rohrartigen Ansatz 22 verbunden ist, von der Aufnahme 4 der Brennkraftmaschine 5 nach oben gezogen.

Zu erkennen ist in Fig. 5, dass zwei nebeneinander liegende Abstützelemente 1 gleichzeitig montiert werden können. Je ein in der Bohrung 24 des entsprechenden Ansatzes 22 sitzendes Auswerferstück 27 ist axial nach oben verlängert und über einen Querbügel 23 mit einem weiteren Auswerferstück 27 eines weiteren Abstützelements 1 verbunden.

### Liste der Bezugszahlen

1) Ventiltriebsglied, Stößel
2) Gehäuse
3) Außenmantel
4) Aufnahme
5) Brennkraftmaschine
6) Innenelement
7) Aufnahme
8) Koppelmittel
9) Stirnseite
10)Schutzkappe
11)Ring
12)nicht vergeben
13)Ringnut
14)Biegefeder
15)Kontaktbereich
16)Außenstirn
17)Schnappvorsprung
18)Verdrehsicherung
19)Unterstirn Ring
20)Ausnehmung
21)Radialvorsprung
22)rohrartiger Ansatz
23)Quersteg
24)Bohrung Ansatz
25)Oberstirn Innenelement
26)Unterstirn Auswerferstück
27)Auswerferstück
28)Mitnehmermittel, Sprengring
29)Kopf

## Patentansprüche

1. Als Stößel oder Abstützelement ausgebildetes schaltbares Ventiltriebsglied (1) einer Brennkraftmaschine, mit einem Gehäuse (2), welches über seinen Außenmantel (3) in einer Führung oder Aufnahme (4) der Brennkraftmaschine (5) anordenbar ist, welches Gehäuse (2) mit einem demgegenüber relativ axial beweglichen Innenelement (6) zusammengesteckt ist, wobei das Gehäuse (2) an einem Höhenabschnitt von zumindest einer Aufnahme (7) für wenigstens ein Koppelmittel (8) geschnitten ist, über welches Koppelmittel (8) das Innenelement (6) wahlweise mit dem Gehäuse (2) verbindbar ist, **dadurch gekennzeichnet, dass** über einer Stirnseite (9) des Gehäuses (2) eine Schutzkappe (10) lösbar sitzt, die einen Ring (11) bildet, der längs am Außenmantel (3) des Gehäuses (2) zumindest bis über die Aufnahme (7) für das Koppelmittel (8) führt.

2. Ventiltriebsglied nach Anspruch 1, **dadurch gekennzeichnet, dass** die Aufnahme (7) für das Koppelmittel (8) in eine Ringnut (13) im Außenmantel (3) des Gehäuses (2) mündet, in welcher Ringnut (13) eine bandartige Biegefeder (14) sitzt, die mit einem Kontaktbereich (15) auf eine Außenstirn (16) des Koppelmittels (8) einwirkt, welche Ringnut (13) von dem Ring (11) der Schutzkappe (10) überdeckt ist.

3. Ventiltriebsglied nach Anspruch 2, **dadurch gekennzeichnet, dass** im Gehäuse (2) zwei sich diametral gegenüberliegende Aufnahmen (7) mit je einem Koppelmittel (8) befinden, wobei die Biegefeder (14) als Ringsegment in der Aufnahme (7) des Gehäuses (2) sitzt und über jedes ihrer als Kontaktbereich (15) vorliegenden Enden auf eine Außenstirn (16) eines Koppelmittels (8) einwirkt.

4. Ventiltriebsglied nach Anspruch 1, **dadurch gekennzeichnet, dass** am Ring (11) oder am Außenmantel (3) des Gehäuses (2) zumindest ein Schnappvorsprung (17) dargestellt ist, der zum Haltezweck in einer respektiven Aussparung des jeweils anderen Bauteils (Außenmantel (3) des Gehäuses (2) oder Ring (11)) verläuft.

5. Ventiltriebsglied nach Anspruch 1, **dadurch gekennzeichnet, dass** die Schutzkappe (10) als dünnwandiges Blech- oder **Kunststoffteil** ausgebildet ist.

6. Ventiltriebsglied nach Anspruch 1 oder 4, **dadurch gekennzeichnet, dass** die Schutzkappe (10) über eine Verdrehsicherung (18) am Gehäuse (2) orientiert sitzt.

7. Ventiltrieb nach Anspruch 6, **dadurch gekennzeichnet, dass**, zur Bildung der Verdrehsicherung (18), von einer Unterstirn (19) des Rings (11) der Schutzkappe (10) eine Ausnehmung (20) ausgeht, die mit einem Radialvorsprung (21) am Außenmantel (3) des Gehäuses (2) zusammenwirkt.

8. Ventiltrieb nach Anspruch 7, **dadurch gekennzeichnet, dass** als Radialvorsprung (21) ein Verdrehsicherungspin des Ventiltriebsglieds (1) vorgesehen ist.

9. Ventiltriebsglied nach Anspruch 1, **dadurch gekennzeichnet, dass** die Schutzkappe (10) axial vom Ventiltriebsglied (1) weg durch einen rohrartigen Ansatz (22) verlängert ist, der als Transport- und Montagevorrichtung für das Ventiltriebsglied (1) fungiert.

10. Ventiltriebsglied nach Anspruch 9, **dadurch gekennzeichnet, dass** der rohrartige Ansatz (22) zumindest mittelbar über einen Quersteg (23) mit zumindest einem weiteren rohrartigen Ansatz (22) mit Schutzkappe (10) zu einer Baugruppe verbunden ist, welcher weitere rohrartige Ansatz (22) als Transport- und Montagevorrichtung für ein weiteres Ventiltriebsglied (1) dient.

11. Ventiltriebsglied nach Anspruch 9, **dadurch gekennzeichnet, dass** in einer Bohrung (24) des rohrartigen Ansatzes (22) ein auf eine Oberstirn (25) des Innenelements (6) mit dessen Unterstirn (26) aufsetzbares, gegenüber dem rohrartigen Ansatz (22) limitiert axial bewegliches Auswerferstück (27) sitzt.

12. Verfahren zur Montage des als Abstützelement ausgebildeten Ventiltriebsglieds mit Schutzkappe nach Anspruch 11, **dadurch gekennzeichnet,**
a) **dass** das durch die Schutzkappe (10) gehaltene Ventiltriebsglied (1) fluchtend über die Aufnahme (4) der Brennkraftmaschine (5) geführt und die Schutzkappe (10) über ihre Unterstirn (19) auf die Brennkraftmaschine (5) gesetzt wird,
b) **dass** anschließend das auf der Oberstirn (25) des Innenelements (6) des Ventiltriebsglieds (1) mit dessen Unterstirn (26) aufliegende Auswerferstück (27) derartig relativ zum rohrartigen Ansatz (22) der Schutzkappe (10) in Richtung zur Aufnahme (4) der Brennkraftmaschine (5) bewegt wird, dass das über das wenigstens eine Koppelmittel (8) mit dem Innenelement (6) verbundene Gehäuse (2) in die Aufnahme (4) geschoben wird und
c) **dass** anschließend das Auswerferstück (27), welches über die dessen limitierte axiale Bewegung gestattenden Mitnehmermittel (28) mit dem rohrartigen Ansatz (22) der Schutzkappe (10) verbunden ist, von der Aufnahme (4) der Brennkraftmaschine (5) entfernt wird.

## Claims

1. Switchable valve train element (1) of an internal combustion engine, which valve train element (1) is configured as a tappet or a supporting element, having a housing (2) which can be arranged via its outer shell (3) in a guide or receptacle (4) of the internal combustion engine (5), which housing (2) is plugged together with an inner element (6) which can be moved axially with respect to the said housing (2), the housing (2) being opened in a portion of its height by at least one receptacle (7) for at least one coupling means (8), via which coupling means (8) the inner element (6) can be connected optionally to the housing (2), **characterized in that** a protective cap (10) is seated releasably over an end side (9) of the housing (2), which protective cap (10) forms a ring (11) which leads along the outer shell (3) of the housing (2) at least as far as over the receptacle (7) for the coupling means (8).

2. Valve train element according to Claim 1, **characterized in that** the receptacle (7) for the coupling means (8) opens into an annular groove (13) in the outer shell (3) of the housing (2), in which annular groove (13) a strip-like leaf spring (14) is seated which acts with a contact region (15) on an outer end (16) of the coupling means (8), which annular groove (13) is covered by the ring (11) of the protective cap (10).

3. Valve train element according to Claim 2, **characterized in that** two receptacles (7) which lie diametrically opposite one another are situated with in each case one coupling means (8) in the housing (2), the leaf spring (14) being seated as an annular segment in the receptacle (7) of the housing (2) and acting on an outer end (16) of a coupling means (8) via each of its ends which are present as contact region (15).

4. Valve train element according to Claim 1, **characterized in that** at least one snap-action projection (17) is provided on the ring (11) or on the outer shell (3) of the housing (2), which snap-action projection (17) runs in a respective cut-out of the respectively other component (outer shell (3) of the housing (2) or ring (11)) for holding purposes.

5. Valve train element according to Claim 1, **characterized in that** the protective cap (10) is configured as a thin-walled sheet metal or plastic part.

6. Valve train element according to Claim 1 or 4, **characterized in that** the protective cap (10) is seated in an oriented manner via an anti-rotation safeguard (18) on the housing (2).

7. Valve train element according to Claim 6, **characterized in that** a recess (20) emanates from a lower end (19) of the ring (11) of the protective cap (10) in order to form the anti-rotation safeguard (18), which recess (20) interacts with a radial projection (21) on the outer shell (3) of the housing (2).

8. Valve train element according to Claim 7, **characterized in that** an anti-rotation safeguard pin of the valve train element (1) is provided as radial projection (21).

9. Valve train element according to Claim 1, **characterized in that** the protective cap (10) is lengthened axially away from the valve train element (1) by way of a tubular attachment (22) which acts as a transport and mounting apparatus for the valve train element (1).

10. Valve train element according to Claim 9, **characterized in that** the tubular attachment (22) is connected at least indirectly via a transverse web (23) to at least one further tubular attachment (22) with a protective cap (10) to form a module, which further tubular attachment (22) serves as a transport and mounting apparatus for a further valve train element (1).

11. Valve train element according to Claim 9, **characterized in that** an ejector piece (27) which can be placed onto an upper end (25) of the inner element (6) with its lower end (26) and can be moved axially in a limited manner with respect to the tubular attachment (22) is seated in a bore (24) of the tubular attachment (22).

12. Method for mounting the valve train element which is configured as a supporting element and has a protective cap according to Claim 11, **characterized**
a) **in that** the valve train element (1) which is held by the protective cap (10) is guided in an aligned manner via the receptacle (4) of the internal combustion engine (5) and the protective cap (10) is placed via its lower end (19) onto the internal combustion engine (5),
b) **in that**, subsequently, the ejector piece (27) which lies with its lower end (26) on the upper end (25) of the inner element (6) of the valve train element (1) is moved relative to the tubular attachment (22) of the protective cap (10) in the direction of the receptacle (4) of the internal combustion engine (5) in such a way that the housing (2) which is connected via the at least one coupling means (8) to the inner element (6) is pushed into the receptacle (4), and
c) **in that**, subsequently, the ejector piece (27) which is connected to the tubular attachment (22) of the protective cap (10) via the driver means (28) which permit its limited axial movement is removed from the receptacle (4) of the internal combustion engine (5).

## Revendications

1. Organe de commande de soupape commutable (1), réalisé sous forme de poussoir ou d'élément d'appui, d'un moteur à combustion interne, comprenant un boîtier (2), lequel peut être disposé, par le biais de son enveloppe extérieure (3), dans un guide ou logement (4) du moteur à combustion interne (5), lequel boîtier (2) est emboîté avec un élément intérieur (6) axialement mobile par rapport à celui-ci, le boîtier (2) étant découpé au niveau d'une portion en hauteur d'au moins un logement (7) pour au moins un moyen d'accouplement (8), par le biais duquel moyen d'accouplement (8) l'élément intérieur (6) peut être relié de manière sélective au boîtier (2), **caractérisé en ce qu'**un capuchon de protection (10) repose de manière amovible sur un côté frontal (9) du boîtier (2), lequel capuchon de protection forme une bague (11) qui mène longitudinalement sur l'enveloppe extérieure (3) du boîtier (2) au moins jusqu'au-dessus du logement (7) pour le moyen d'accouplement (8).

2. Organe de commande de soupape selon la revendication 1, **caractérisé en ce que** le logement (7) pour le moyen d'accouplement (8) débouche dans une rainure annulaire (13) dans l'enveloppe extérieure (3) du boîtier (2), dans laquelle rainure annulaire (13) repose un ressort de flexion (14) de type bande qui agit, par une région de contact (15), sur une face frontale extérieure (16) du moyen d'accouplement (8), laquelle rainure annulaire (13) est recouverte par la bague (11) du capuchon de protection (10).

3. Organe de commande de soupape selon la revendication 2, **caractérisé en ce que** dans le boîtier (2) se trouvent deux logements (7) diamétralement opposés comprenant chacun un moyen d'accouplement (8), le ressort de flexion (14) reposant en tant que segment annulaire dans le logement (7) du boîtier (2) et agissant par le biais de chacune de ses extrémités prévues en tant que région de contact (15) sur une face frontale extérieure (16) d'un moyen d'accouplement (8).

4. Organe de commande de soupape selon la revendication 1, **caractérisé en ce que** sur la bague (11) ou sur l'enveloppe extérieure (3) du boîtier (2) est représentée au moins une saillie d'encliquetage (17) qui, à des fins de retenue, s'étend dans un renfoncement respectif de l'autre composant respectif (enveloppe extérieure (3) du boîtier (2) ou bague (11)).

5. Organe de commande de soupape selon la revendication 1, **caractérisé en ce que** le capuchon de protection (10) est réalisé en tant que pièce en tôle ou en plastique à parois minces.

6. Organe de commande de soupape selon la revendication 1 ou 4, **caractérisé en ce que** le capuchon de protection (10) repose de manière orientée sur le boîtier (2) par le biais d'une fixation anti-rotation (18).

7. Organe de commande de soupape selon la revendication 6, **caractérisée en ce que**, pour former la fixation anti-rotation (18), un évidement (20) part d'une face frontale inférieure (19) de la bague (11) du capuchon de protection (10), lequel évidement coopère avec une saillie radiale (21) sur l'enveloppe extérieure (3) du boîtier (2).

8. Organe de commande de soupape selon la revendication 7, **caractérisée en ce qu'**une broche de fixation anti-rotation de l'organe de commande de soupape (1) est prévue en tant que saillie radiale (21).

9. Organe de commande de soupape selon la revendication 1, **caractérisé en ce que** le capuchon de protection (10) est prolongé axialement à l'écart de l'organe de commande de soupape (1) par une rallonge (22) en forme de tube qui fonctionne en tant que dispositif de transport et de montage pour l'organe de commande de soupape (1).

10. Organe de commande de soupape selon la revendication 9, **caractérisé en ce que** la rallonge (22) en forme de tube est reliée au moins indirectement par le biais d'une nervure transversale (23) dotée d'au moins une rallonge (22) supplémentaire en forme de tube au capuchon de protection (10) pour former un ensemble, laquelle rallonge (22) supplémentaire en forme de tube sert de dispositif de transport et de montage pour un organe de commande de soupape (1) supplémentaire.

11. Organe de commande de soupape selon la revendication 9, **caractérisé en ce qu'**une pièce d'éjection (27) mobile axialement de manière limitée par rapport à la rallonge (22) en forme de tube et pouvant être placée, par sa face frontale inférieure (26), sur une face frontale supérieure (25) de l'élément intérieur (6) repose dans un alésage (24) de la rallonge (22) en forme de tube.

12. Procédé de montage de l'organe de commande de soupape, réalisé sous forme d'élément d'appui, comprenant un capuchon de protection selon la revendication 11, **caractérisé**
a) **en ce que** l'organe de commande de soupape (1) retenu par le capuchon de protection (10) est guidé de manière alignée sur le logement (4) du moteur à combustion interne (5) et le capuchon de protection (10) est placé par le biais de sa face frontale inférieure (19) sur le moteur à combustion interne (5),
b) **en ce qu'**ensuite la pièce d'éjection (27) reposant par sa face frontale inférieure (26) sur la face frontale supérieure (25) de l'élément intérieur (6) de l'organe de commande de soupape (1) est déplacée par rapport à la rallonge (22) en forme de tube du capuchon de protection (10) en direction du logement (4) du moteur à combustion interne (5), de telle sorte que le boîtier (2) relié à l'élément intérieur (6) par le biais de l'au moins un moyen d'accouplement (8) soit poussé dans le logement (4) et
c) **en ce qu'**ensuite la pièce d'éjection (27), laquelle est reliée à la rallonge (22) en forme de tube du capuchon de protection (10) par le biais des moyens d'entraînement (28) permettant son déplacement axial limité, est retirée du logement (4) du moteur à combustion interne (5).
